# EUROPÄISCHE PATENTANMELDUNG

(11) **EP 1 445 396 A2**
(43) Veröffentlichungstag der Anmeldung: **11.08.2004**
(21) Anmeldenummer: 04000478.0
(22) Anmeldetag: 13.01.2004
(51) Int. Cl.: E04F 13/08, E04F 15/04, E04F 15/10

(54) **Verbindung plattenartiger Elemente mit flexiblem Distanzhalter**

(30) Priorität: 27.01.2003 CH 1102003
(71) Anmelder: Fries, Arthur, CH-6062 Wilen (CH)
(72) Erfinder: Fries, Arthur, CH-6062 Wilen (CH)
(74) Vertreter: Troesch Scheidegger Werner AG

(57) **Zusammenfassung**

Zum Verbinden zweier Abschlusskanten von plattenartigen Elementen (9, 10) ist mindestens eine Nut-Feder bzw. Nut-Kammverbindung vorgesehen sowie ein Dilatationsraum bzw. eine Dilatationsfuge (5). Von einer der beiden Kanten vorstehend ist ein laschen- oder zungenartiger Distanzhalter (4) vorgesehen, welcher an seinem frontseitigen Ende quer zur Längsausdehnung der plattenartigen Elemente, d.h. seitlich federnd, auslenkbar ist. Weiter ist zwischen den beiden Abschlusskanten und/oder in der anderen Kante ein Dilatationsraum (5, 8) vorgesehen, in oder an welchem mindestens eine Anschlagkante (3) ausgebildet ist, an welcher der Distanzhalter (4) ansteht und an welchem beim Quellen der plattenartigen Elemente (9, 10), d.h. beim Verkleinern der Dilatationsfuge bzw. des Dilatationsraumes, der Distanzhalter in Richtung Dilatationsraum bewegend seitlich auslenkbar ist.

## Beschreibung

Die vorliegende Erfindung betrifft eine Anordnung zum Verbinden zweier Abschlusskanten von plattenartigen Elementen gemäss dem Oberbegriff nach Anspruch 1, sowie eine Verwendung der Anordnung zum Verbinden von Paneel- und Lamellenverbindungen für Wand- und Deckenelemente.

Die meisten im Bau und Innenausbau verwendeten Werkstoffe, wie Holz, Kunststoff, Gipsfaser, etc. sind bei Veränderung bei Raumfeuchte und/oder der Raumtemperatur dem Schwinden und Quellen unterworfen. Aus diesem Grunde werden Elemente bzw. Plattenanordnungen aus diesen Materialien mit Fugen ausgebildet, welche die Dilatation der Werkstoffe ermöglichen.

Gebräuchlich und bekannt sind Verbindungen derartiger plattenartiger Elemente mit Nut- und Federverbindung oder mit Nut- und Kammverbindung. Bei diesen Verbindungen wird eine Fuge für die Dilatation geschaffen, indem die Elemente bei der Montage nicht satt geschoben, sondern mit einem dem Material und der Elementgrösse entsprechenden Spielraum, wie einem sogenannten Dilatationsraum, fixiert werden. Für die Schaffung einer gleichmässigen Dilatationsfuge wird in der Regel beim Montieren ein Distanzhalter eingelegt, der, nachdem die Elemente fixiert sind, wieder entfernt wird.

Das Entfernen dieses Distanzhalters stellt ein zusätzlicher Arbeitsgang dar, was an sich unerwünscht ist.

Aus diesem Grunde werden Distanzhalter vorgeschlagen, welche nach Montage der Platten nicht mehr zu entfernen sind. Derartige Distanzhalter weisen beispielsweise die Form von leichten Überhöhungen auf, die sich dann beim Quellen in die gegenüberliegende Fläche pressen, oder es handelt sich um Distanzhalter mit einer Sollbruchstelle, d.h. der Distanzhalter bricht beim Quellen des Materials. Derartige Distanzhalter eignen sich, wenn überhaupt, jedoch nur für verhältnismässig weiche Trägermaterialien.

Im Stand der Technik werden eine Reihe derartiger Lösungen für das Anordnen der erwähnten Distanzhalter vorgeschlagen. In der GB 1 548 281, der US 4 807 416 sowie der FR 2 425 306 wird das Anordnen eines eine Spitze aufweisenden Distanzhalters vorgeschlagen, dessen Spitze beim Quellen eingedrückt oder abgebrochen wird. Aus der US 4 437 274 sind vorstehende, und je ineinandergreifende, lippenartige Distanzhalter bekannt, in der US 6 423 257 wird ein klammerartiges, zusammendrückbares Distanzhalterelement beschrieben, aus der GB 2 256 023 ist ein seitlich vorstehender, in einem entsprechenden Schlitz verschiebbarer Distanzhalter beschrieben und aus der DE 29 01 633 ist eine quer zur Längsausdehnung der Platten ausgebildete Anschlagleiste bekannt, welche in eine sogenannte Quetschfuge auslenkbar ist.

Die vorliegende Erfindung bezweckt die Schaffung eines kontinuierlichen, flexiblen Distanzhalters, der in den plattenartigen Elementen integral angeordnet ist, und bei dem eine gleichmässige Sichtfuge gewährleistet ist und die Elemente bei der Montage ohne weitere Vorkehrungen satt gestossen werden, welcher Distanzhalter jedoch ein späteres Quellen der Elemente gestattet, ohne dass sich die plattenartigen Elemente konkav bzw. konvex verformen, oder dass sich die Elementfugen unvorteilhaft verändern oder verformen.

Die erfindungsgemäss gestellte Aufgabe wird mittels einer Anordnung zum Verbinden zweier Abschlusskanten von plattenartigen Elementen gemäss dem Wortlaut nach Anspruch 1 gelöst.

Vorgeschlagen wird, dass die Anordnung, welche mindestens eine Nut-Feder oder eine Nut-Kammverbindung aufweist, sowie eine Dilatationsfuge, mindestens einen von einer Kante vorstehenden laschen- oder zungenartigen Distanzhalter aufweist, welcher an seinem frontseitigen Ende quer zur Längsausdehnung der plattenartigen Elemente, d.h. seitlich federnd auslenkbar ist. Zwischen den Kanten oder in der anderen Kante ist entsprechend dem Distanzhalter ein Dilatationsraum ausgebildet, in oder an welchem mindestens eine Anschlagkante ausgebildet ist, an welcher der Distanzhalter ansteht, und beim Quellen der plattenartigen Elemente, d.h. beim Verkleinern der Dilatationsfuge in Richtung Dilatationsraum bewegend, seitlich auslenkbar ist.

Gemäss einer Ausführungsvariante wird vorgeschlagen, den oder die Distanzhalter seitlich versetzt neben der Feder bzw. dem Kamm anzuordnen. Dabei ist es möglich, einen, zwei oder mehr derartiger Distanzhalter anzuordnen.

Wiederum gemäss einer Ausführungsvariante wird vorgeschlagen, den oder die Distanzhalter als Teil der Feder bzw. des Kammes derart auszubilden, dass die Feder bzw. der Kamm mindestens zweiteilig ausgebildet ist, und der Dilatationsraum durch die Nut gebildet wird, wobei der Distanzhalter an einer seitlich in der Nut ausgebildeten Anschlagkante ansteht bzw. an dieser beim Quellen der Elemente seitlich in Richtung Nut bzw. Dilatationsraum auslenkbar ist.

Es ist aber auch möglich, einen bzw. den Distanzhalter seitlich neben der Nut anzuordnen, wobei nun die oder eine Anschlagkante seitlich an der Feder bzw. dem Kamm von dieser bzw. diesem vorstehend ausgebildet ist.

Gemäss wiederum einer weiteren Ausführungsvariante wird vorgeschlagen, dass an beiden Abschlusskanten je mindestens ein Distanzhalter vorgesehen ist, welcher je an einer Anschlagkante an der gegenüberliegenden Abschlusskante ansteht bzw. von dieser seitlich auslenkbar ist, im Falle des Quellens der plattenartigen Elemente.

Gemäss wiederum einer weiteren Ausführungsvariante ist es möglich, die Feder bzw. den Kamm als ein in entsprechenden Nuten angeordnetes Zusatzelement in die Verbindung zwischen den beiden plattenartigen Elemente einzulegen, und die Distanzhalter seitlich an den Nuten auszubilden, wobei je nach dem ob ein oder zwei Distanzhalter ausgebildet sind, von diesem Einlageelement seitlich entsprechend ein oder zwei Anschlagkanten vorstehen, um den jeweiligen Distanzhalter beim Quellen der plattenartigen Elemente seitlich wegzudrücken.

Weitere bevorzugte Ausführungsvarianten der erfindungsgemässen Anordnung sind in den abhängigen Ansprüchen charakterisiert.

Die erfindungsgemäss vorgeschlagene Anordnung eignet sich insbesondere zum Anordnen bzw. Verlegen von Wand- oder Deckenelemente, insbesondere im Gebäudeinnenausbau.

Die Erfindung wird nun beispielsweise und unter Bezug auf die beigefügten Figuren näher erläutert.

Dabei zeigen:
- Fig. 1: im Längsschnitt den Verbindungsbereich zweier plattenartiger Elemente, aufweisend eine erfindungsgemäss ausgebildete Anordnung,
- Fig. 2: die Anordnung aus Figur 1, beim Quellen der beiden plattenartigen Elemente,
- Fig. 3: wiederum im Längsschnitt die Verbindung zweier plattenartiger Elemente, aufweisend eine weitere Ausführungsvariante der erfindungsgemässen Verbindungsanordnung,
- Fig. 4: im Längsschnitt schematisch darstellend eine weitere Ausführungsvariante einer erfindungsgemässen Verbindungsanordnung,
- Fig. 5: im Längsschnitt schematisch die Verbindung zweier plattenartiger Elemente, aufweisend eine weitere Ausführungsvariante der erfindungsgemässen Verbindungsanordnung, und
- Fig. 6: wiederum eine weitere Ausführungsvariante einer erfindungsgemässen Verbindungsanordnung.

Figur 1 zeigt im Längsschnitt den Verbindungsbereich zweier plattenartiger Elemente 9 und 10, bei welchen es sich beispielsweise um Täferelemente handeln kann, wie Deckenoder Wandplatten, bzw. Täferriemen, etc. Im Verbindungsbereich deutlich erkennbar sind ein Kamm bzw. eine Feder 2, welche in eine entsprechend in der anderen Kante ausgebildete Nut 1 eingreift. Um ein Quellen der beiden Täferplatten 9 und 10 zu ermöglichen, ist in der Nut 1 ein Dilatationsraum bzw. eine Dilatationsfuge 8 ausgebildet.

Erfindunsgemäss wird nun vorgeschlagen, neben dem Kamm oder der Feder 2 weiter einen sogenannten Distanzhalter 4 auszubilden, welcher an sich vorgesehen ist, um in einen in der gegenüberliegenden Abschlusskante ausgebildeten Dilatationsraum 5 beim Quellen der Platten 9 und 10 einzudringen. Damit nun aber bei der Montage der beiden Platten 9 und 10 beim Aneinanderstossen der beiden Platten ein ausreichender Dilatationsraum bzw. eine gleichmässige Dilatationsfuge 8 ausgebildet ist, wird erfindungsgemäss vorgeschlagen, dass der Distanzhalter seitlich leicht versetzt zum Dilatationsraum 5 ausgebildet ist, so dass er frontseitig an der Anschlagkante 3 ansteht. Dadurch wird bei der Montage sichergestellt, dass die beiden Platten 9 und 10 nicht dicht aneinander gestossen werden, so dass eine gleichmässige Dilatationsfuge 8 ausgebildet wird, womit ein Quellen der beiden Platten ermöglicht wird. Ergänzend sei noch auf die sichtseitig ausgebildete Sichtfuge 7 verwiesen, welche bei Montage einen Kantenabstand 6 aufweist.

Beim Quellen der beiden Platten 9 und 10, beispielsweise infolge von erhöhter Raumtemperatur und/oder erhöhter Luftfeuchte, etc. werden die beiden Endkanten der Täferplatten 9 und 10 gegeneinander getrieben, was zur Folge hat, dass die Dilatationsfuge 8 verkleinert wird. Um dies zu ermöglichen wird der Distanzhalter 4 von der Anschlagkante 3 seitlich abgelenkt und in den Dilatationsraum 5 getrieben. Durch die federnde Ausbildung des Distanzhalters 4 wird ein Abbrechen des Distanzhalters vermieden.

Die erfindungsgemäss ausgebildete Anordnung weist gegenüber bereits bekannten Distanzhalter gewichtige Vorteile auf, wie:
- plattenartige Elemente können ohne Beeinträchtigung der Oberfläche oder der Kanten quellen;
- eine gleichmässig breite Sichtfuge wird gewährleistet;
- ein späteres Schwinden der Elemente ist wieder ohne jede Beeinträchtigung der Oberfläche und der Kante möglich;
- die vorliegend erfindungsgemäss vorgeschlagene Anordnung kann, indem die Profilierung dem Material entsprechend gewählt wird, bei praktisch allen heute gebräuchlichen Bau- und Innenausbau-Werkstoffen als Paneelverbindung eingesetzt werden.

In Figur 3 ist eine weitere Ausführungsvariante einer erfindungsgemäss vorgeschlagenen Verbindungsanordnung zweier Paneele bzw. plattenartiger Elemente 9 und 10 dargestellt. In diesem Fall ist der Distanzhalter 14 nicht beabstandet neben der Feder bzw. dem Kamm 12 ausgebildet, sondern wird durch eine Seitenwandung der Nut 11 gebildet. In dieser Ausführungsvariante steht der Distanzhalter 14 an einer seitlich von der Feder bzw. dem Kamm vorstehend ausgebildeten Anschlagkante 13 an, von welcher der Distanzhalter 14 beim Quellen der Platten 9 und 10 seitlich weggetrieben wird.

Figur 4 zeigt eine weitere Ausführungsvariante einer erfindungsgemässen Verbindungsanordnung, wobei in diesem Falle seitlich beabstandet neben der Feder bzw. dem Kamm 22 beidseits je ein Distanzhalter 24 vorgesehen ist. Wiederum stehen diese beiden Distanzhalter 24 an entsprechenden Anschlagkanten 23 an, von welchen sie bei Quellen der plattenartigen Elemente seitlich weggetrieben werden.

In der Ausführungsvariante gemäss Figur 5 ist der Distanzhalter 34 Teil der Feder bzw. dem Kamm 32, indem letzterer zweiteilig ausgebildet ist. Dabei steht der Distanzhalter 34 an einer in der Seitenwandung der Nut 31 ausgebildeten Anschlagkante 33 an, von welcher der Distanzhalter beim Quellen der Platten seitlich weggetrieben bzw. ausgelenkt wird.

Figur 6 schliesslich zeigt wiederum eine weitere Ausführungsvariante einer erfindungsgemässen Verbindungsanordnung zweier plattenartiger Elemente. In zwei, in Linie zueinander ausgebildeten Nuten 41' und 41", ausgebildet in beiden Abschlusskanten der beiden plattenartigen Elemente, ist als Feder bzw. Kamm ein Einlageelement 49 eingelegt, welches je eine Endpartie, eine Feder bzw. einen Kamm 42' bzw. 42" aufweist, welche je als Endpartie in eine entsprechende Nut 41' und 41" eingeführt sind. Die beiden je seitlich zu den Nuten 41' und 41" ausgebildeten Distanzhalter 44' und 44" stehen je an seitlich vom Einlageelement 49 vorstehenden Anschlagkanten 43' und 43" an, an welche sie bei der Montage der Platten 9 und 10 gestossen werden. Wieder aufgrund der gewählten Distanzhalter ergibt sich ein Dilatationsraum bzw. eine Dilatationsfuge 48. Beim Quellen der beiden Platten 9 und 10 werden erneut die beiden Distanzhalter 44' und 44" von den beiden Anschlägen 43' und 43" seitlich weggetrieben bzw. ausgelenkt, wodurch im Verbindungsbereich keine Verformung der Platten festgestellt werden kann. Beim Schwinden der beiden Platten bewegen sich die beiden Distanzhalter entsprechend federnd wieder in ihre ursprüngliche Lage zurück.

Bei den in den Figuren 1 bis 6 dargestellten Anordnungen handelt es sich selbstverständlich nur um Beispiele, welche dazu dienen sollen, die vorliegende Erfindung näher zu erläutern. So ist es selbstverständlich möglich, die gewählten Distanzhalter auf verschiedenste Art und Weise auszubilden, und in der einen oder anderen Abschlusskante oder an beiden anzuordnen. Wesentlich ist, dass der Distanzhalter derart dimensioniert wird, wie auch der an der gegenüberliegenden Abschlusskante vorgesehene Anschlag, dass beim Quellen der Platten ein seitliches Auslenken des Distanzhalters möglich, und eine gleichmässige Sichtfuge gewährleistet ist.

## Patentansprüche

1. Anordnung zum Verbinden zweier Abschlusskanten von plattenartigen Elementen (9, 10), aufweisend mindestens eine Nutfeder bzw. Nutkammverbindung sowie einen Dilatationsraum bzw. eine Dilatationsfuge, **gekennzeichnet durch**
- mindestens einen von einer Kante vorstehenden laschenoder zungenartigen Distanzhalter (4, 14, 24, 34, 44', 44"), welcher an seinem frontseitigen Ende quer zur Längsausdehnung der plattenartigen Elemente, d.h. seitlich federnd auslenkbar ist,
- mindestens einen, zwischen den beiden Abschlusskanten und/oder in der anderen Kante angeordneter Dilatationsraum (5, 8, 18, 28, 38, 48) in oder an welchem mindestens eine Anschlagkante (3, 13, 23, 33, 43', 43") ausgebildet ist, an welcher der Distanzhalter ansteht und an welchem beim Quellen der plattenartigen Elemente (9, 10), d.h. beim Verkleinern der Dilatationsfuge bzw. des Dilatationsraumes der Distanzhalter in Richtung Dilatationsraum bewegend seitlich auslenkbar ist.

2. Anordnung nach Anspruch 1, **dadurch gekennzeichnet, dass** der oder die Distanzhalter (4, 24, 34) seitlich versetzt neben der Feder (2, 22, 32) bzw. dem Kamm angeordnet bzw. ausgebildet ist (sind).

3. Anordnung nach einem der Ansprüche 1 oder 2, **dadurch gekennzeichnet, dass** der Distanzhalter (34) Teil der Feder bzw. des Kamms (32) ist, derart, dass die Feder bzw. der Kamm zweiteilig ausgebildet ist, und der Distanzhalter an einer Anschlagkante (33) in der Nut (31) ansteht bzw. von dieser beim Quellen der Elemente seitlich auslenkbar bzw. wegtreibbar ist.

4. Anordnung nach einem der Ansprüche 1 bis 3, **dadurch gekennzeichnet, dass** ein oder der Distanzhalter (14, 44', 44") seitlich neben der Nut (11, 41', 41") angeordnet ist, und eine oder die Anschlagkante (13, 43', 43") seitlich an der Feder bzw. dem Kamm (12, 42', 42") ausgebildet ist.

5. Anordnung nach einem der Ansprüche 1 bis 4, **dadurch gekennzeichnet, dass** beidseitig, d.h. in beiden Abschlusskanten je mindestens ein Distanzhalter vorgesehen ist, welcher je an einer Anschlagkante in der anderen Abschlusskante ansteht bzw. von dieser seitlich auslenkbar bzw. wegtreibbar ist.

6. Anordnung nach einem der Ansprüche 1 bis 5, **dadurch gekennzeichnet, dass** ein Feder- bzw. Nutelement (49) in je einer in den beiden Abschlusskanten ausgebildeten Nuten (41', 41") eingelegt ist, und dass der oder die Distanzhalter (44', 44") je seitlich zu den Nuten (41', 41") ausgebildet sind, und welche Distanzhalter an Anschlagkanten (43', 43") anstehen, welche am eingelegten Feder- bzw. Kammelement (49) ausgebildet sind.

7. Verwendung der Anordnung zum Verbinden von Decken- bzw. Wandelementen, um bei Montage der plattenartigen Elemente einen ausreichenden Dilatationsraum bzw. eine ausreichende Dilatationsfuge und eine gleichmässige Sichtfuge zu gewährleisten.
